# EUROPÄISCHE PATENTSCHRIFT

(11) **EP 2 035 710 B1**
(45) Veröffentlichungstag und Bekanntmachung des Hinweises auf die Patenterteilung: **16.03.2011**
(21) Anmeldenummer: 07722522.5
(22) Anmeldetag: 12.06.2007
(51) Int. Cl.: F04C 2/344, F04C 14/24

(54) **PUMPE**
PUMP
POMPE

(30) Priorität: 24.06.2006 DE 102006029165
(43) Veröffentlichungstag der Anmeldung: 18.03.2009
(73) Patentinhaber: ixetic Bad Homburg GmbH, 61352 Bad Homburg (DE)
(72) Erfinder: MEITINGER, Markus, 65817 Eppstein (DE); BRUNSCH, Bernd, 63303 Dreieich (DE)
(86) Internationale Anmeldenummer: PCT/DE2007/001020
(87) Internationale Veröffentlichungsnummer: WO 2007/147382

(56) Entgegenhaltungen:
- DE-A1- 4 428 667
- JP-A- 2001 263 270
- US-A- 3 614 266
- US-A1- 2005 019 175

## Beschreibung

Die Erfindung betrifft eine Pumpe, insbesondere eine Lenkhilfpumpe für Kraftfahrzeuge, mit einem Stromregelventil und einer Ventilhülse, welche Zuflussöffnungen zum Stromregelventil und einen Druckanschluss zu einem hydraulischen Verbraucher aufweist.

Derartige Pumpen sind bekannt. Die Druckschrift US 2005/0019175 A1 wird als nächstliegender Stand der Technik angesehen. Dabei weisen die Ventilhülsen einen geschraubten Druckanschluss auf, welche in ein Gewinde des Pumpengehäuses eingeschraubt wird. Eingeschraubte Ventilhülsen weisen aber eine Vielzahl von Nachteilen auf.

Es ist daher Aufgabe der Erfindung, eine Pumpe darzustellen, welche die Nachteile der bekannten Ventilhülsen vermeidet.

Die Aufgabe wird gelöst durch eine Pumpe, insbesondere Lenkhilfpumpe für Kraftfahrzeuge, mit einem Stromregelventil und einer Ventilhülse, welche Zuflussöffnungen zum Stromregelventil und/oder eine Durchgangsöffnung für eine Drosselstelle und einen Druckanschluss zu einem hydraulischen Verbraucher aufweist, wobei die Ventilhülse als in dem Pumpengehäuse eingesteckte Einsteckhülse ausgeführt ist und durch eine von der Ventilhülse getrennte Sicherungsvorrichtung axial im Pumpengehäuse positioniert ist.

Die Ausführung der Ventilhülse als Einsteckhülse bietet den Vorteil, dass die Einsteckhülse präzise winkelorientiert in das Pumpengehäuse eingesetzt werden kann. Weiterhin wirken keine Einschraubkräfte des Gewindes deformierend auf die Ventilhülse und auf das Pumpengehäuse.

Ein bevorzugtes Ausführungsbeispiel der Pumpe ist dadurch gekennzeichnet, dass die Ventilhülse mindestens eine Querbohrung aufweist, welche zu einer Abströmbohrung im Pumpengehäuse positioniert wird. Die Ausführung der Einsteckhülse ermöglicht damit die

Verwendung nur einer einzigen Querbohrung, da diese positioniert zum Gehäuse angebracht werden kann und deswegen nicht wie bei einer Einschraubhülse mehrere Querbohrungen notwendig sind, damit ein hinreichender Strömungsquerschnitt zur Abströmbohrung des Pumpengehäuses hergestellt werden kann.

Bevorzugt wird weiterhin eine Pumpe, bei welcher in die Druckanschlussseite der Ventilhülse eine Druckleitung einsteckbar angeordnet ist. Es ist aber auch denkbar, dass die Druckleitung in die Ventilhülse eingeschraubt wird.

Auch wird eine Pumpe bevorzugt, bei welcher die Sicherungsvorrichtung durch einen an der Druckleitung befestigten Flansch dargestellt ist. Das hat den Vorteil, dass auch die Druckleitung winkelorientiert montierbar ist, da der Flansch die Richtung der Druckleitung vorgibt und damit bestimmte Positionen im Motorraum eines Kraftfahrzeuges einhaltbar sind.

Eine erfindungsgemäße Pumpe zeichnet sich dadurch aus, dass der Flansch an der Druckleitung angeschweißt oder angelötet oder eingepresst oder eingeschraubt ist.

Eine weitere erfindungsgemäße Pumpe zeichnet sich dadurch aus, dass der Flansch eine ebene Montagefläche aufweist. Weiterhin wird eine Pumpe bevorzugt, bei welcher der Flansch eine angewinkelte Montagefläche aufweist. Das hat den Vorteil, dass der Platz für ein Befestigungsmittel des Flansches variabel am Gehäuse festgelegt werden kann.

Auch wird eine Pumpe bevorzugt, bei welcher die Flanschmontagefläche durch mindestens eine Schraube am Pumpengehäuse befestigt ist. Nach Anziehen der Schraube ist damit sowohl die Hydraulikleitung als auch die Ventileinsteckhülse in axialer Richtung der Ventileinsteckhülse befestigt und gesichert.

Eine weitere erfindungsgemäße Pumpe zeichnet sich dadurch aus, dass die Sicherungsvorrichtung durch einen im Pumpengehäuse verstemmten Flansch dargestellt ist. Dadurch wird ein zusätzliches Befestigungsmittel, wie beispielsweise eine Schraube, vermieden und eine sehr Platz sparende axiale Sicherung der Ventilhülse erzielt.

Ein weiterer Vorteil der Einsteckhülse ist, dass die Einsteckhülse zentriert zum Ventilkolben eingesetzt werden kann, insbesondere wenn die Einsteckhülse einen trichterförmigen Ventilsitz für den Ventilkolben aufweist, wo hingegen eine Einschraubpatrone durch den möglichen Versatz zwischen dem Gewinde und dem trichterförmigen Ventilsitz zu einer Aufweitung der Ventilbohrung im Gehäuse und zu einem Versatz zwischen dem Ventilkolben und dem Ventilsitz führen kann.

Die Erfindung wird nun anhand der Figuren beschrieben:
- Figur 1: zeigt einen Querschnitt durch eine Lenkhilfpumpe mit einer erfindungsgemäßen Einsteckhülse und einer entsprechenden Flanschverbindung an der Drucklei- tung,
- Figur 2: zeigt eine Aufsicht auf die Flanschverbindung,
- Figur 3: zeigt eine abgewinkelte Flanschverbindung an einem Pumpengehäuse,
- Figur 4: zeigt eine Ventilhülse mit einem verstemmten Flansch im Pumpengehäuse.

In Figur 1 ist im Querschnitt eine Lenkhilfpumpe 1 mit einer Pumpenrotationsgruppe und einer Ventilbaugruppe dargestellt. Von der Rotationsgruppe ist eine so genannte Steuerplatte 3 innerhalb des Pumpengehäuses 5 zu sehen, wobei die Steuerplatte 3 Saugnieren 7 und Drucknieren 9 für eine doppelhubige Flügelzellenpumpe enthält. Der Rotor und die Flügel der Flügelzellenpumpe sind hier nicht dargestellt. Im oberen Teil des Pumpengehäuses 5 ist eine Ventilbaugruppe 11 dargestellt, welche die Kombinationsfunktion eines Stromregelventils und eines vorgesteuerten Druckbegrenzungsventils wahrnehmen kann. In einer Ventilbohrung 13 des Pumpengehäuses 5 ist verschiebbar ein Ventilkolben 15 angeordnet. Der Ventilkolben 15 liegt mit einer Dichtkante 17 an einem etwa trichterförmigen Sitz einer Ventilhülse 19 an. Die Ventilhülse 19 wiederum ist in einem erweiterten Teil 21 der Ventilbohrung 13 einsteckbar gelagert. Die Ventilhülse 19 weist ferner eine Durchgangsöffnung 23 auf, in welcher ein teilweise konischer Zapfen 25 des Ventilkolbens 15 mit der Durchgangsöffnung 23 eine veränderliche Drosselstelle für den Verbraucherölstrom darstellt. Der Verbraucherölstrom wird durch die Druckleitung 27 dem Verbraucher, beispielsweise einer hydraulischen Servolenkung, zugeführt. Die Druckleitung 27 ist im Bereich 29 der Ventilhülse 19 eingesteckt und zusätzlich mit einer Dichtung 31 versehen. Die Druckleitung 27 weist ferner einen Flansch 33 auf, welcher hier, beispielsweise mittels einer Schweißnaht an der Druckleitung 27, befestigt ist und mit einer Schraube 35 im Gehäuse 5 befestigt ist. Aus dem Druckbereich der Flügelzellenpumpe führt eine Abströmbohrung 37 in den Ventilbereich, wo eine entsprechende Zuflussöffnung 39 der Ventilhülse 19 der Abströmbohrung 37 im Gehäuse gegenübergestellt wird. Dadurch, dass die Ventilhülse 19 als Einsteckhülse gegenüber der Abströmbohrung 37 im Gehäuse 5 positioniert werden kann, ergibt sich immer ein klar definierter Übergangsquerschnitt zwischen der Abströmbohrung 37 und der Ventilhülse 19, was im Stand der Technik durch die dort verwendeten Einschraubhülsen nicht möglich ist, da beim Einschrauben die entsprechenden Positionen der Zuflussöffnungen 39 je nach Gewinde und Anschraubkraft unterschiedlich ausfallen. Die Ventilbaugruppe im oberen Teil des Gehäuses 5 weist ferner einen Druckbegrenzungspiloten mit einer Pilotventilhülse 41 auf, in welcher ein Pilotventilkegel 43 in einem Ventilsitz 45 dichtend gelagert ist und durch eine Feder 47 in den Ventilsitz gepresst wird. Bei Überschreiten des einstellbaren Maximaldruckes durch die Vorspannkraft der Feder 47 öffnet der Ventilkegel 43, indem er sich vom Sitz 45 abhebt, und erzeugt dabei mit dem Ventilkolben 15 ein vorgesteuertes Druckbegrenzungsventil. Solange der Maximaldruck nicht überschritten wird, arbeitet der Ventilkolben 15, welcher durch eine Feder 49 in die Dichtkante 17 gedrückt wird, als Stromregelventilkolben und begrenzt den zum Verbraucher abfließenden Volumenstrom auf einen bestimmten Wert. Derartige Stromregelventil- und Druckbegrenzungsventilfunktionen sind aus dem Stand der Technik hinreichend bekannt und sollen deswegen hier nicht weiter erläutert werden.

Für die Erfindung ist hier erwähnenswert, dass die Einsteckhülse 19 positioniert zur Abströmbohrung 37 positioniert werden kann und dadurch gegebenenfalls nur eine einzige Zuflussöffnung 39 benötigt, während im Stand der Technik mehrere Zuflussöffnungen als Abströmbohrungen verwendet werden müssen, um die notwendigen hydraulischen Öffnungsquerschnitte zu realisieren. Weiterhin wirken auf die Ventilhülse 19 und damit auch auf die Aufnahmebohrung 21 keine Einschraubkräfte, welche im Stand der Technik zu Verformungen und Dezentrierungen führen können. Einen zusätzlichen Vorteil bietet die Druckleitung 27 mit dem angeschweißten Flansch 33, welcher in der entsprechenden notwendigen Montageposition für den eventuellen Platz im Motorraum eines Kraftfahrzeuges positioniert angebracht werden kann und damit eine positionsgerechte Montage ohne Einschraubbewegungen der Druckleitung ermöglicht. Die axiale Fixierung am Pumpengehäuse sowohl für die Druckleitung 27 als auch für die Ventilhülse 19 erfolgt durch die separate Schraube 35 zwischen dem Flansch 33 und dem Pumpengehäuse 5.

In Figur 2 ist in Aufsicht der Flansch 33 aus Figur 1 beispielhaft dargestellt. Die Druckleitung 27 ist geschnitten dargestellt und durch die Schweißnaht 37 am Flansch 33 befestigt. Befestigt wird der Flansch 33 in der dargestellten Position am hier nicht dargestellten Pumpengehäuse durch eine einzelne Schraube 35. Die Position des Flansches 33 zum Verlauf der Druckleitung 27, wie in Figur 1 dargestellt, ist damit für die Montage im Kraftfahrzeug festgelegt.

In Figur 3 ist alternativ ein Flansch 51 mit einer angewinkelten Montagefläche 53 dargestellt. Dadurch kann eine andere Fläche des Gehäuses 5 als die Anschlussfläche der Druckleitung 27 für die Montagebefestigung verwendet werden, falls auf der Eintrittsebene der Druckleitung 27 kein Platz für eine Schraube 55 und ein entsprechendes Gewinde im Gehäuse 5 vorhanden ist.

In Figur 4 ist eine weitere Variante einer Ventileinsteckhülse 60 dargestellt. Die Ventileinsteckhülse 60 weist in diesem Fall einen Flansch 62 auf, weicher in Figur 4b mit 4 Verstemmungen 64 im Gehäuse 5 fixiert wird. Auch hier ist eine entsprechende Positionierung von Zuflussöffnungen der Ventilhülse 60 und des Gehäuses 5 bzw. der Abströmbohrung 37 möglich. In Figur 4a sind zusätzlich der Stromregelventilkolben 15 und die entsprechende Feder 49, welche den Ventilkolben 15 gegen die Ventilhülse 60 presst, dargestellt. Alternativ zu einer Einsteckdruckleitung könnte hier beispielsweise auch eine Einschraubdruckleitung in ein Innengewinde 66 der Ventilhülse 60 eingeschraubt werden. Genauso könnte die Druckleitung aber als Einsteckdruckleitung, wie als Druckleitung 27 in Figur 1 dargestellt, eingesetzt werden.

### Bezugszeichenliste

- 1: Lenkhilfpumpe
- 3: Steuerplatte
- 5: Pumpengehäuse
- 7: Saugniere
- 9: Druckniere
- 11: Ventilbaugruppe
- 13: Ventilbohrung des Pumpengehäuses 5
- 15: Ventilkolben
- 17: Dichtkante
- 19: Ventilhülse
- 21: erweiterter Teil der Ventilbohrung 13
- 23: Durchgangsöffnung
- 25: konischer Zapfen des Ventilkolbens 15
- 27: Druckleitung
- 29: Bereich der Ventil hülse 19 für Druckleitung 27
- 31: Dichtung
- 33: Flansch
- 35: Schraube
- 37: Abströmbohrung
- 39: Zuflussöffnung der Ventilhülse 19
- 41: Pilotventilhülse
- 43: Pilotventilkegel
- 45: Ventilsitz
- 47: Feder
- 49: Feder
- 51: Flansch
- 53: angewinkelte Montagefläche
- 55: Schraube
- 60: Ventileinsteckhülse
- 62: Flansch
- 64: Verstemmung
- 66: Innengewinde der Ventilhülse 60

## Patentansprüche

1. Pumpe, insbesondere Lenkhilfpumpe (1) für Kraftfahrzeuge, mit einem Stromregelventil und einer Ventilhülse, welche Zuflussöffnungen (39) zum Stromregelventil und/oder eine Durchgangsöffnung (23) für eine Drosselstelle und einen Druckanschluss zu einem hydraulischen Verbraucher aufweist, **dadurch gekennzeichnet, dass** die Ventilhülse als in dem Pumpengehäuse eingesteckte Einsteckhülse (19, 60) ausgeführt ist und durch eine von der Ventilhülse getrennte Sicherungsvorrichtung axial im Pumpengehäuse positioniert ist.

2. Pumpe nach Anspruch 1, **dadurch gekennzeichnet, dass** die Ventilhülse (19, 60) mindestens eine Zuflussöffnung (39) aufweist, welche zu einer Abströmbohrung (37) im Pumpengehäuse (5) positioniert ist.

3. Pumpe nach Anspruch 1 oder Anspruch 2, **dadurch gekennzeichnet, dass** in die Druckanschlussseite der Ventilhülse (19) eine Druckleitung (27) einsteckbar oder einschraubbar angeordnet ist.

4. Pumpe nach Anspruch 1 bis Anspruch 3, **dadurch gekennzeichnet, dass** die Sicherungsvorrichtung durch einen an der Druckleitung (27) befestigten Flansch (33, 51) dargestellt ist.

5. Pumpe nach Anspruch 1 bis Anspruch 4, **dadurch gekennzeichnet, dass** der Flansch (33,51) an der Druckleitung (27) angeschweißt oder angelötet oder eingepresst oder eingeschraubt ist.

6. Pumpe nach Anspruch 4 oder Anspruch 5, **dadurch gekennzeichnet, dass** der Flansch (33) eine ebene Montagefläche aufweist.

7. Pumpe nach Anspruch 4 oder Anspruch 5, **dadurch gekennzeichnet, dass** der Flansch (51) eine angewinkelte Montagefläche aufweist.

8. Pumpe nach Anspruch 4 bis Anspruch 7, **dadurch gekennzeichnet, dass** die Flanschmontagefläche durch mindestens eine Schraube (35) am Pumpengehäuse (5) befestigt ist.

9. Pumpe nach Anspruch 1 bis Anspruch 3, **dadurch gekennzeichnet, dass** die Sicherungsvorrichtung durch einen im Pumpengehäuse (5) verstemmten Flansch (62) dargestellt ist.

## Claims

1. Pump, particularly a power steering pump (1) for motor vehicles, having a flow control valve and a valve sleeve comprising inflow openings (39) to the flow control valve and / or a passage opening (23) for a throttling point and a pressure connection to a hydraulic consumer, **characterised in that** the valve sleeve is designed as an insert sleeve (19, 60) inserted in the pump housing and is positioned axially in the pump housing through a securing device separate from the valve sleeve.

2. Pump according to claim 1, **characterised in that** the valve sleeve (19, 60) comprises at least one inflow opening (39) which is positioned relative to an outflow bore (37) in the pump housing (5).

3. Pump according to claim 1 or claim 2, **characterised in that** a pressure line (27) is arranged so that it can be inserted or screwed into the pressure connection side of the valve sleeve (19).

4. Pump according to claims 1 to 3, **characterised in that** the securing device is constituted by a flange (33, 51) fixed to the pressure line (27).

5. Pump according to claims 1 to 4, **characterised in that** the flange (33, 51) is welded or soldered to, or pressed or screwed into, the pressure line (27).

6. Pump according to claim 4 or claim 5, **characterised in that** the flange (33) comprises a planar assembly area.

7. Pump according to claim 4 or claim 5, **characterised in that** the flange (51) comprises an angled assembly area.

8. Pump according to claim 4 to claim 7, **characterised in that** the flange assembly area is fixed by at least one screw (35) to the pump housing (5).

9. Pump according to claim 1 to claim 3, **characterised in that** the securing device is constituted by a flange (62) which is wedged in the pump housing (5).

## Revendications

1. Pompe, en particulier pompe d'assistance (1) pour des véhicules automobiles, comportant un régulateur de débit et une douille de régulateur, qui présente des ouvertures d'afflux (39) vers le régulateur de débit et/ou une ouverture de passage (23) pour un point d'étranglement et un raccord de tubulure de refoulement à un consommateur hydraulique, **caractérisée en ce que** la douille de régulateur est réalisée comme une douille enfichable (19, 60) enfichée dans le carter de pompe et est positionnée par un dispositif de blocage séparé de la douille de régulateur dans le sens axial dans le carter de pompe.

2. Pompe selon la revendication 1, **caractérisée en ce que** la douille de régulateur (19, 60) présente au moins une ouverture d'afflux (39) qui est positionnée par rapport à un perçage d'écoulement (37) dans le carter de pompe (5).

3. Pompe selon la revendication 1 ou 2, **caractérisée en ce qu'**une conduite de refoulement (27) est disposée de manière à pouvoir être enfichée ou vissée dans le côté de raccord de tubulure de refoulement de la douille de régulateur (19).

4. Pompe selon les revendications 1 à 3, **caractérisée en ce que** le dispositif de blocage est constitué par une bride (33, 51) fixée sur la conduite de refoulement (27).

5. Pompe selon les revendications 1 à 4, **caractérisée en ce que** la bride (33, 51) est soudée ou brasée ou enfoncée ou vissée sur la conduite de refoulement (27).

6. Pompe selon la revendication 4 ou 5, **caractérisée en ce que** la bride (33) présente une surface de montage plane.

7. Pompe selon la revendication 4 ou 5, **caractérisée en ce que** la bride (51) présente une surface de montage coudée.

8. Pompe selon les revendications 4 à 7, **caractérisée en ce que** la surface de montage de bride est fixée par au moins une vis (35) sur le carter de pompe (5).

9. Pompe selon les revendications 1 à 3, **caractérisée en ce que** le dispositif de blocage est constitué par une bride (62) rabattue dans le carter de pompe (5).
